# EUROPÄISCHE PATENTSCHRIFT

(11) **EP 1 986 942 B1**
(45) Veröffentlichungstag und Bekanntmachung des Hinweises auf die Patenterteilung: **22.07.2009**
(21) Anmeldenummer: 06807112.5
(22) Anmeldetag: 10.10.2006
(51) Int. Cl.: B65H 19/00, B65H 26/00

(54) **VORRICHTUNG ZUR ABDECKUNG EINES GEFAHRENBEREICHES AN EINEM ROLLENWECHSLER**
DEVICE FOR COVERING A DANGER AREA ON A ROLL CHANGER
DISPOSITIF DE RECOUVREMENT D' UNE ZONE DANGEREUSE D' UN CHANGEUR DE BOBINE

(30) Priorität: 20.02.2006 DE 102006008104
(43) Veröffentlichungstag der Anmeldung: 05.11.2008
(73) Patentinhaber: Koenig & Bauer Aktiengesellschaft, 97080 Würzburg (DE)
(72) Erfinder: HEIMRICH, Bernd, Rudolf, 97469 Gochsheim (DE); KELLER, Martin, Richard, 97753 Karlstadt (DE); RITTER, Walter, 97947 Grünsfeld (DE); VORWERK, Franz, Josef, 97255 Zellingen (DE)
(86) Internationale Anmeldenummer: PCT/EP2006/067227
(87) Internationale Veröffentlichungsnummer: WO 2007/096007

(56) Entgegenhaltungen:
- WO-A2-20/05080241
- DD-A1- 253 006
- DE-A1- 3 912 737
- DE-A1- 10 008 221
- DE-A1- 10 150 810
- DE-A1- 10 331 755
- DE-A1- 10 346 984
- DE-U1- 29 602 098

## Beschreibung

Die Erfindung betrifft eine Vorrichtung zur Abdeckung eines Gefahrenbereiches an einem Rollenwechsler gemäß dem Oberbegriff des Anspruchs 1.

Aus der WO 2005/080241 A2 ist es bekannt, für die Betriebssicherheit im Umfeld großer bewegter Materialrollen eine Bereichsabsicherung vorzusehen. Hierbei wird die Anbringung einer Umzäunung an den Grenzen eines Materialrollen-Lagers vorgeschlagen. An einem automatisch arbeitenden Rollenwechsler kann zur Bereichsabsicherung beispielsweise eine Schleuse vorgesehen sein, wobei die Bereichsabsicherung vorzugsweise berührungslos arbeitet, beispielsweise durch den Einsatz von Lichtschranken oder Ultraschallsensoren. Durch Anordnung solcher Sensoren in unterschiedlichen Höhen können komplexe Abfrageroutinen realisiert werden, so dass beispielsweise Materialrollen problemlos die Schleuse passieren können, wo hingegen ein unbefugtes Durchqueren der Sensorsignale einen Alarm auslöst und/oder die Bewegung der Materialrollen stoppt, um Unfälle zu verhindern. Derartige Bereichsabsicherungen werden bislang aufgebaut, um die Kollision von Personen mit den schweren und teilweise sehr schnell bewegten Materialrollen auszuschließen.

Weiterhin schreiben verschiedene Normen eine Bereichsabsicherung an Gefahrenstellen vor. Hierzu sei beispielsweise die DIN EN 1010 (Sicherheit von Maschinen - Sicherheitsanforderungen an Konstruktion und Bau von Druck- und Papierverarbeitungsmaschinen, Deckblatt, Impressum, Inhaltsverzeichnis, Vorwort, Seiten 29 bis 34) genannt, in welcher verschiedenen Bereichsabsicherungen beschrieben sind.

Aufgrund von neuen Breitenbereichen im Zeitungsdruck oder auch im Akzidenzdruck kann es ab einer bestimmten Papierbreite und Bahngeschwindigkeit zum Hülsenbersten kommen. Dabei können umherfliegende Hülsenteile Bedienpersonal verletzen oder andere Geräte beschädigen. Diese Gefahr besteht insbesondere etwa ab einer Papierbahnbreite von größer als 2.000 mm, einer Bahngeschwindigkeit von insbesondere von mehr als 10 m/s und insbesondere einem Papphülsendurchmesser von ca. 76 mm. Durch die herkömmlichen Bereichsabsicherungen können die von berstenden Hülsen ausgehenden Gefahren nicht abgewendet werden, da die Hülsenteile weit aus dem üblichen Schwenk- und Bewegungsbereich der Materialrollen, welche normalerweise die Größe des abzusichernden Bereichs vorgeben, herausgeschleudert werden können. Eine Alarmauslösung bei sensorgestützter Detektion eines Hülsenbruchs würde die im Gefahrenbereich befindlichen Personen zu spät warnen, da diese den mit hoher Geschwindigkeit aus der Halterung gerissenen Hülsenteilen nicht mehr ausweichen könnten.

Da sich unter normalen Betriebsbedingungen an Druckmaschinen, insbesondere Zeitungsdruckmaschinen, Personen innerhalb des Gefahrenbereiches eines Hülsenbruchs (Hülsenbersten) aufhalten können, ist es notwendig, bei Anwendung hoher Drehzahlen spezielle Sicherheitsvorkehrungen zu treffen, um diese Personen aber auch empfindliche Geräte und Vorrichtungen zu schützen.

Die DE 100 08 221 A1 beschreibt einen Rollenwechsler mit einem Rollengitter, das in Abhängigkeit verschiedener Betriebszustände der Maschine geöffnet und geschlossen wird.

Die DE 103 46 984 A1 und die CH 377 250 A offenbaren rollenartige Schutzeinrichtungen.

Der Erfindung liegt die Aufgabe zugrunde, eine Vorrichtung zur Abdeckung eines Gefahrenbereiches an einem Rollenwechsler zu schaffen.

Die Aufgabe wird erfindungsgemäß durch die Merkmale des Anspruchs 1 gelöst.

Die mit der Erfindung erzielbaren Vorteile bestehen insbesondere darin, dass eine einfache mechanische Absicherung das Bedienpersonal vor im Falle eines Hülsenberstens aus dem Rollenwechsler herausgeschleuderten Hülsenteilen bewahrt, aber dennoch den Einblick in den Rollenwechsler nicht verwehrt und somit dem Bediener noch die Möglichkeit offen hält, bei der Erkennung einer Gefahr einzugreifen, um ggf. größere Schäden durch frühzeitiges Stoppen der Maschine oder Reduzierung der Drehzahl zu vermeiden.

Durch die Verwendung eines Rollgitters als Schutzabdeckung können die Kosten der Vorrichtung gering gehalten werden, da auf vorhandene und preiswerte Rollgitterkonstruktionen zurück gegriffen werden kann. An sich bekannte Rollgitter bestehen beispielsweise aus Metallprofilen, die hohen Kräften standhalten und trotzdem ein geringes Eigengewicht aufweisen. Dies eröffnet auch die Möglichkeit des schnellen Öffnens und Schließens der Schutzabdeckung. Außerdem lassen sich Rollgitter in einem kleinen Raum zusammenrollen, so dass die Baugröße der zu sichernden Rollenwechsler nicht übermäßig vergrößert wird.

Es sind aber auch andere Formen von Schutzabdeckungen möglich, beispielsweise Kunststoffvorhänge, Fallgitter, die seitlich, nach unten oder nach oben aus dem zu sichernden Bereich herausgefahren werden können, oder Netze aus reißfestem Gewebe, die vergleichbar zu den Rollgittern bewegt werden.

Ein Ausführungsbeispiel der Erfindung ist in den Zeichnungen dargestellt und wird im folgenden näher beschrieben.

Es zeigen:
- Fig. 1: einen Rollenwechsler mit einer Vorrichtung in perspektivischer Ansicht;
- Fig. 2: eine Seitenansicht des Rollenwechslers gemäß Fig. 1;
- Fig. 3: eine Draufsicht auf den Rollenwechsler gemäß Fig. 1;
- Fig. 4: eine schematische Seitenansicht des Rollenwechslers ohne Schutzabdeckung;
- Fig. 5: eine Queransicht gemäß Figur 4.

Fig. 1 zeigt eine perspektivische Ansicht eines Rollenwechslers 01 mit einer Vorrichtung, welche vorzugsweise als Schutzabdeckung 02, z. B. ein Rollengitter 02 ausgeführt ist. An dieser Fig. 1 wird nachfolgend ebenfalls ein Verfahren zur Steuerung der Vorrichtung erläutert.

Das Rollengitter 02 ist an einer Rolle 03 aufrollbar, welche mit einem Antrieb 04 in zwei Drehrichtungen antreibbar ist. Das Rollengitter 02 ist über Gitterschutze 06 oder andere Verbindungselemente einerseits am Rollenwechsler 01 und andererseits an einer Stütze 07 angeschlossen. Die Rollengitter 02 sind vorzugsweise an allen Zugangsstellen bzw. Beschickungsöffnungen zum Rollenwechsler 01 angeordnet, so dass Personal nicht in den Gefahrenbereich eintreten kann, in welchem beim Hülsenbersten Teile der zerbrochenen Hülse umhergeschleudert werden könnten.

Die Schutzabdeckung 02 kann aber beispielsweise auch als starke Folie oder Drahtgitter ausgeführt werden, welches entweder auf einer Rolle 03 aufrollbar ist oder einfach von oben herabgelassen oder aus einer Versenkung ausgefahren werden kann. Ebenso könnte die Schutzabdeckung 02 als ein- oder zweiflügeliges Tor ausgebildet sein, wenn ein genügend großer Schwenkraum zur Verfügung steht, um die Beschickungsöffnung am Rollenwechsler 01 für einen Rollentausch zu öffnen.

Die Schutzabdeckung 02 ist in einem ersten Betriebszustand geschlossen und in einem zweiten Betriebszustand geöffnet, wobei die Form der Schutzabdeckung 02 unterschiedlich ist.

In dem ersten Betriebszustand weist die im Rollenwechsler 01 aufgenommene Materialrolle 09 eine erste Drehzahl und/oder erste Bahngeschwindigkeit von insbesondere größer oder gleich 12 m/s oder 13 m/s auf. In dem zweiten Betriebszustand weist die Materialrolle 09 eine zweite Drehzahl oder Bahngeschwindigkeit auf, die größer 1 m/min oder größer 2 m/min oder größer 5 m/min oder größer 10 m/min oder größer 25 m/min oder größer 50 m/min oder größer als 0 und insbesondere kleiner 13 m/s oder kleiner 12 m/s oder kleiner 11 m/s oder kleiner 10 m/s oder kleiner 9 m/s ist.

In seiner Grundstellung ist das Rollengitter 02 geöffnet und betätigt einen oberen Endschalter 08. Wird eine in der Fig. 1 nicht dargestellte Materialrolle 09 abgespult, muss das Rollengitter 02 geschlossen werden, sobald die Ist-Drehzahl der Materialrolle 09 eine kritische Drehzahl d. h. eine vorgegebene zweite Bahngeschwindigkeit überschreitet. Dabei wird die kritische Drehzahl so festgelegt, dass nach dem Erreichen dieser Drehzahl noch genügend Zeit zum Schließen des Rollengitters 02 bleibt, bevor eine Drehzahl erreicht wird, bei der ein Hülsenbruch nicht mit der erforderlichen Sicherheit ausgeschlossen werden kann.

Die Ist-Drehzahl der Materialrolle 09 wird von einem geeigneten Drehzahlsensor (nicht dargestellt) erfasst oder aus der gemessenen Bahngeschwindigkeit und dem ebenfalls bestimmten Restdurchmesser der Materialrolle 09 oder von einer virtuellen Leitachse ermittelt und an eine Steuereinheit (nicht dargestellt) übermittelt. Sobald die Ist-Drehzahl die kritische Drehzahl bzw. eine adäquate Bahngeschwindigkeit erreicht hat, erfolgt eine Abfrage des Status einer Bereichsabsicherung 11. Wird von der Bereichsabsicherung 11 signalisiert, dass der zum Schließen des Rollengitters 02 benötigte Raum frei ist, aktiviert die Steuereinheit den Antrieb 04 in Schließrichtung, woraufhin das Rollengitter 02 abgesenkt wird. Die Bereichsabsicherung 11 kann in an sich bekannter Weise aufgebaut sein.

Die Bereichsabsicherung 11 weist einen oder mehrere Sensoren 16, insbesondere Fotozellen oder einen Laserarray und/oder zusätzliche Sensoren 17 für eine sogenannte Muting-Funktion auf.

(Unter Muting wird das zeitbegrenzte automatische Aufheben einer Sicherheitsfunktion, insbesondere Überbrücken einer Schutzeinrichtung, durch sicherheitsbezogene Teile einer Steuerung verstanden; z. B. zeitlich begrenztes Hochfahren bei offenen Schutzeinrichtungen am Rollenwechsler oder Durchfahren einer Materialrolle in den durch Sensoren geschützten Bereich des Rollenwechsler.)

Mit den Sensoren 16 wird insbesondere die Anwesenheit einer Person im Bereich des Rollenwechslers 01, insbesondere im Bereich des Rollengitters 02 ermittelt.

Sollte die Bereichsabsicherung 11 hingegen signalisieren, dass sich eine Person oder ein Gegenstand im Bewegungsbereich der Vorrichtung befinden, kann diese nicht in den geschlossenen Zustand versetzt werden. In diesem Fall wird über die Steuereinheit veranlasst, dass sich die Drehzahl der Hülse und/oder der Materialrolle 09 nicht über die festgelegte kritische Drehzahl bzw. eine für einen Betrieb ohne Vorrichtung vorbestimmte maximal zulässige Drehzahl erhöht, was entweder durch Verringerung der Bahngeschwindigkeit der von der Materialrolle 09 ablaufenden Materialbahn oder durch völliges Unterbrechen des Druckvorgangs und Stoppen der Materialrolle 09 erreicht werden kann.

Bei erfolgter kompletter Absenkung des Rollengitters 02 wird ein unterer Endschalter 12 betätigt. Dadurch wird in der Steuereinheit der Status GESCHLOSSEN erfasst. Bei Betätigung des oberen Endschalters 08 wird analog der Status GEÖFFNET erfasst. Sofern der Status GESCHLOSSEN nicht innerhalb einer vorgegebenen Schließ-Zeit nach dem Einleiten des Schließvorganges erreicht wird, etwa weil ein Bediener sich in diesem Bereich aufhält oder das Rollengitter 02 blockiert wird, so wird die Rollendrehzahl auf eine maximal zulässige Drehzahl reduziert (bzw. auf dieser gehalten), welche unterhalb der Drehzahl für den möglichen Hülsenbruch liegt. Die Schließ-Zeit ist vorzugsweise ein in der Steuereinheit fest vorgegebener Wert, die an die benötigte Zeit eines normalen Schließvorgangs angepasst ist.

Wenn der Status GESCHLOSSEN erreicht ist, kann die Drehzahl der Materialrolle 09 weiter erhöht werden, so dass längere Zeit (bei kleinerem Restrollendurchmesser) mit hoher Bahngeschwindigkeit gearbeitet werden kann. Die Gefahr eines möglichen, wenn auch nicht häufig auftretenden Hülsenbruchs bei nahezu abgelaufener Materialrolle 09 kann bei geschlossener Schutzabdeckung 02 in Kauf genommen werden.

Sobald die Drehzahl beim Abbremsen der Materialrolle 09 die kritische Drehzahl wieder unterschreitet, kann das Rollengitter 02 wieder geöffnet werden, der Antrieb 04 erhält dazu einen entsprechenden Befehl von der Steuereinheit.

Vorzugsweise wird auch vor dem Öffnen des Rollengitters 02 die Bereichsabsicherung 11 abgefragt, um eine Kollision eines Bedieners mit dem sich öffnenden Rollengitter 02 zu vermeiden. Dies ist besonders von Bedeutung, wenn das Rollengitter 02 schnell geöffnet wird und/oder bei abgewandelten Ausführungsformen ein seitliches Verschwenken der Schutzabdeckung 02 erfolgt.

Die Bewegungsgeschwindigkeiten der Schutzabdeckung 02, insbesondere der Drehzahl der Rolle 03 ist variabel und wird vorzugsweise jedes Mal neu berechnet, so dass nach dem Schließen der Schutzabdeckung 02 genügend Zeit verbleibt um die Maschine z. B. bei einer Funktionsstörung der Schutzabdeckung 02 langsam herunterzufahren.

Der Bereich zwischen den Stützen 07 ist durch eine Trennwand 13 ausgefüllt. In diesem Bereich kann alternativ ebenfalls ein Rollengitter 02 installiert werden, wie oben bereits beschrieben.

Die Drehzahlüberwachung und die Steuerung der Vorrichtung erfolgen einfehlersicher, d. h. sicherheitsbezogene Teile müssen so gestaltet sein, dass ein einzelner Fehler in einem dieser Teile nicht zum Verlust der Sicherheitsfunktion führt.

Fig. 2 und 3 zeigen ebenfalls den Rollenwechsler 01 aus Fig. 1, aber in einer Seitenansicht bzw. Draufsicht in diesen Figuren ist die in den Rollenwechsler 01 eingespannte Materialrolle 09 ebenfalls dargestellt. Aus Fig. 3 ist ersichtlich, dass gegenüber dem beweglichen Rollenschutzgitter 02 an der anderen Stirnseite der Materialrolle 09 eine feststehende Schutzwand 14 angeordnet ist. Diese Schutzwand 14 könnte bei abgewandelten Ausführungsformen ebenfalls durch ein bewegliches Rollengitter 02 ersetzt sein.

Der Rollenwechsler 01 ist vorzugsweise in einer Rollenrotationsdruckmaschine angeordnet, wobei die Rollenrotationsdruckmaschine die Materialbahn sowohl bei der ersten Bahngeschwindigkeit als auch bei der zweiten Bahngeschwindigkeit bedruckt.

Der Rollenwechsler ist zur Aufnahme von mindestens zwei Materialrollen 09; 09' (mindestens einer neuen Materialrolle 09' und einer ablaufenden Materialrolle 09) ausgebildet, die im "fliegenden" Rollenwechsel ausgewechselt werden können (siehe Fig. 4).

Wie in Fig. 5 dargestellt, weist der Rollenwechsler 01 an Tragarmen jeweils mindestens eine Aufnahme 18 auf, die vorzugsweise als Spannkonus 18 ausgebildet ist.

Diese mit z. B. einer Hülse 19 versehenen Materialrolle 09 ist von zwei Spannkonen 18 aufgenommen, wobei die Spannkonen 18 einen Abstand a18 von mindestens 1800 mm und einen Durchmesser d18 von 70 bis 80 mm aufweisen. Damit kann eine Materialrolle 09 mit einer Breite von größer 2000 mm und mit einer Hülse 19 mit einem Innendurchmesser von ca. 73 - 77 mm aufgenommen werden.

### Bezugszeichenliste

- 01: Rollenwechsler
- 02: Schutzabdeckung, Rollengitter
- 03: Rolle
- 04: Antrieb
- 05: -
- 06: Gitterschutz
- 07: Stütze
- 08: Endschalter, oberer
- 09: Materialrolle
- 10: -
- 11: Bereichsabsicherung
- 12: Endschalter, unterer
- 13: Trennwand
- 14: Schutzwand
- 15: -
- 16: Sensor
- 17: Sensor
- 18: Spannkonus, Aufnahme
- 19: Hülse (03)

- a18: Abstand (18)
- d18: Durchmesser (18)

## Patentansprüche

1. Vorrichtung zur Abdeckung eines Gefahrenbereiches an einem mindestens eine Materialrolle (09) tragenden Rollenwechsler (01) mit einer Schutzabdeckung (02), einem die Schutzabdeckung (02) bewegenden Antrieb (04), und einer den Antrieb (04) steuernden Steuereinheit, wobei die Schutzabdeckung (02) in einem ersten Betriebszustand geschlossen und in einem zweiten Betriebszustand geöffnet ist, wobei im ersten geschlossenen Betriebszustand die Materialrolle (09) eine erste Drehzahl oder Bahngeschwindigkeit aufweist, **dadurch gekennzeichnet, dass** in einem zweiten Betriebszustand die Materialrolle (09) eine zweite Drehzahl oder Bahngeschwindigkeit aufweist, dass die zweite Drehzahl oder Bahngeschwindigkeit größer 0 und kleiner als eine Drehzahl oder Bahngeschwindigkeit ist, bei welcher ein Hülsenbruch einer Hülse (19) der Materialrolle (09) möglich ist, und dass nach Überschreiten der zweiten Drehzahl oder Bahngeschwindigkeit die Schutzabdeckung (02) geschlossen ist.

2. Vorrichtung nach Anspruch 1, **dadurch gekennzeichnet, dass** die Schutzabdeckung (02) ein Rollengitter (02) ist.

3. Vorrichtung nach Anspruch 2, **dadurch gekennzeichnet, dass** das Rollengitter (02) über Gitterschutze (06) am Rollenwechsler (01) und an einer Stütze (07) angeschlossen ist.

4. Vorrichtung nach Anspruch 1, **dadurch gekennzeichnet, dass** die Schutzabdeckung (02) auf einer Rolle (03) aufrollbar ist.

5. Vorrichtung nach Anspruch 4, **dadurch gekennzeichnet, dass** die Rolle (03) oberhalb der Beschickungsöffnung des Rollenwechslers (01) angeordnet ist.

6. Vorrichtung nach Anspruch 1, **dadurch gekennzeichnet, dass** die Schutzabdeckung (02) gebildet ist durch:
- einen oder mehrere aufrollbare Kunststoffvorhänge oder
- ein oder mehrere Fallgitter oder
- Netze aus reißfestem Gewebe oder
- ein oder mehrere schwenkbare Torflügel.

7. Vorrichtung nach Anspruch 1, **dadurch gekennzeichnet, dass** die Vorrichtung eine Bereichsabsicherung (11) mit mindestens einem Sensor (16) umfasst.

8. Vorrichtung nach Anspruch 7, **dadurch gekennzeichnet, dass** die Bereichsabsicherung (11) ein Freigabesignal an die Steuereinheit liefert, um die Schutzabdeckung (02) nur zu schließen, wenn deren Bewegungsbereich freigegeben ist.

9. Vorrichtung nach Anspruch 1, **dadurch gekennzeichnet, dass** die Vorrichtung einen oberen Endschalter (08) und einen unteren Endschalter (12) umfasst, die von der Steuereinheit abgefragt werden, um einen Status GESCHLOSSEN und einen Status GEÖFFNET der Schutzabdeckung (02) zu bestimmen.

10. Vorrichtung nach Anspruch 1, **dadurch gekennzeichnet, dass** der Rollenwechsler (01) in einer Rollenrotationsdruckmaschine angeordnet ist.

11. Vorrichtung nach Anspruch 10, **dadurch gekennzeichnet, dass** die Rollenrotationsdruckmaschine eine von der Materialrolle (09) abgewickelten Materialbahn bei der ersten Bahngeschwindigkeit und bei der zweiten Bahngeschwindigkeit bedruckend angeordnet ist.

12. Vorrichtung nach Anspruch 1, **dadurch gekennzeichnet, dass** in dem Rollenwechsler (01) zwei Materialrollen (09; 09') aufnehmbar sind.

13. Vorrichtung nach Anspruch 12, **dadurch gekennzeichnet, dass** der Rollenwechsler (01) von einer ersten Materialrolle (09) die Materialbahn abrollend und eine zweite neue Materialrolle (09') tragend angeordnet ist.

14. Vorrichtung nach Anspruch 1, **dadurch gekennzeichnet, dass** der Rollenwechsler (01) Aufnahmen (18) zur Aufnahme von einer Hülse (19) der Materialrolle (09) aufweist.

15. Vorrichtung nach Anspruch 14, **dadurch gekennzeichnet, dass** die Aufnahmen (18) einen Außendurchmesser von 70 bis 80 mm im die Hülse (19) tragenden Zustand aufweisen.

16. Vorrichtung nach Anspruch 14, **dadurch gekennzeichnet, dass** zwei die Materialrolle (09; 09') tragende Aufnahmen (18) einen Abstand von größer 1800 mm aufweisen.

17. Vorrichtung nach Anspruch 1, **dadurch gekennzeichnet, dass** die zweite Bahngeschwindigkeit kleiner 12 m/s ist.

18. Vorrichtung nach Anspruch 1, **dadurch gekennzeichnet, dass** die zweite Bahngeschwindigkeit kleiner 11 m/s ist.

19. Vorrichtung nach Anspruch 1, **dadurch gekennzeichnet, dass** die zweite Bahngeschwindigkeit kleiner 10 m/s ist.

20. Vorrichtung nach Anspruch 1, **dadurch gekennzeichnet, dass** die zweite Bahngeschwindigkeit kleiner 9 m/s ist.

21. Vorrichtung nach Anspruch 1, **dadurch gekennzeichnet, dass** die erste Bahngeschwindigkeit größer 12 m/s ist.

22. Vorrichtung nach Anspruch 1, **dadurch gekennzeichnet, dass** die erste Bahngeschwindigkeit größer 13 m/s ist.

23. Vorrichtung nach Anspruch 1, **dadurch gekennzeichnet, dass** die Schutzabdeckung (02) formveränderbar ist.

24. Vorrichtung nach Anspruch 1, **dadurch gekennzeichnet, dass** die Schutzabdeckung (02) im geschlossenen Betriebszustand eine andere Form als im geöffneten Betriebszustand aufweist.

## Claims

1. Device for covering a danger area on a reel changer (01) carrying at least one material reel (09), comprising a protective covering (02), a drive (04) which moves the protective covering (02) and a control unit which controls the drive (04), the protective covering (02) being closed in a first operating state and being opened in a second operating state, the material reel (09) having a first rotational speed or web speed in the first closed operating state, **characterized in that** the material reel (09) has a second rotational speed or web speed in a second operating state, **in that** the second rotational speed or web speed is greater than 0 and less than a rotational speed or web speed at which a reel core break of a reel core (19) of the material reel (09) is possible, and **in that** the protective covering (02) is closed after the second rotational speed or web speed is exceeded.

2. Device according to Claim 1, **characterized in that** the protective covering (02) is a reel grid (02).

3. Device according to Claim 2, **characterized in that** the reel grid (02) is connected via grid guards (06) to the reel changer (01) and to a support (07).

4. Device according to Claim 1, **characterized in that** the protective covering (02) can be rolled up on a reel (03).

5. Device according to Claim 4, **characterized in that** the reel (03) is arranged above the loading opening of the reel changer (01).

6. Device according to Claim 1, **characterized in that** the protective covering (02) is formed by:
- one or more plastic curtains which can be rolled up or
- one or more drop grids or
- nets of high-strength fabric or
- one or more pivotable door leaves.

7. Device according to Claim 1, **characterized in that** the device comprises an area securing system (11) having at least one sensor (16).

8. Device according to Claim 7, **characterized in that** the area securing system (11) delivers an enabling signal to the control unit in order to close the protective covering (02) only when the area of movement thereof is clear.

9. Device according to Claim 1, **characterized in that** the device comprises an upper limit switch (08) and a lower limit switch (12) which are polled by the control unit in order to determine a CLOSED status and OPENED status of the protective covering (02).

10. Device according to Claim 1, **characterized in that** the reel changer (01) is arranged in a web-fed rotary printing press.

11. Device according to Claim 10, **characterized in that**, in the web-fed rotary printing press, a material web unwound from the material reel (09) is arranged for printing at the first web speed and at the second web speed.

12. Device according to Claim 1, **characterized in that** two material reels (09; 09') can be held in the reel changer (01).

13. Device according to Claim 12, **characterized in that** the reel changer (01) is arranged so as to unwind the material web from a first material reel (09) and to support a second new material reel (09').

14. Device according to Claim 1, **characterized in that** the reel changer (01) has receptacles (18) for receiving a reel core (19) of the material reel (09).

15. Device according to Claim 14, **characterized in that** the receptacles (18) have an external diameter of 70 to 80 mm in the state supporting the reel core (19).

16. Device according to Claim 14, **characterized in that** two receptacles (18) supporting the material reel (09; 09') have a spacing greater than 1800 mm.

17. Device according to Claim 1, **characterized in that** the second web speed is less than 12 m/s.

18. Device according to Claim 1, **characterized in that** the second web speed is less than 11 m/s.

19. Device according to Claim 1, **characterized in that** the second web speed is less than 10 m/s.

20. Device according to Claim 1, **characterized in that** the second web speed is less than 9 m/s.

21. Device according to Claim 1, **characterized in that** the first web speed is greater than 12 m/s.

22. Device according to Claim 1, **characterized in that** the first web speed is greater than 13 m/s.

23. Device according to Claim 1, **characterized in that** the protective covering (02) is variable in shape.

24. Device according to Claim 1, **characterized in that** the protective covering (02) has a shape in the closed operating state which differs from that in the opened operating state.

## Revendications

1. Dispositif de recouvrement d'une zone dangereuse sur un changeur de bobines (01) portant au moins une bobine de matériau (09), avec un couvercle de protection (02), un entraînement (04) déplaçant le couvercle de protection (02), et une unité de commande commandant l'entraînement (04), le couvercle de protection (02) étant fermé en un premier état de fonctionnement et ouvert en un deuxième état de fonctionnement, sachant que, dans le premier état de fonctionnement fermé, la bobine de matériau (09) présente une première vitesse de rotation ou vitesse de bande, **caractérisé en ce que**, dans un deuxième état de fonctionnement, la bobine de matériau (09) présente une deuxième vitesse de rotation ou vitesse de bande, **en ce que** la deuxième vitesse de rotation ou vitesse de bande est supérieure à O et inférieure à une vitesse de rotation ou vitesse de bande pour laquelle une rupture d'un manchon (19) de la bobine de matériau (09) est possible, et **en ce que**, après dépassement de la deuxième vitesse de rotation ou vitesse de bande, le couvercle de protection (02) est fermé.

2. Dispositif selon la revendication 1, **caractérisé en ce que** le couvercle de protection (02) est un grillage à rouleaux (02).

3. Dispositif selon la revendication 2, **caractérisé en ce que** le grillage à rouleaux (02) est raccordé, par des protection de grillage (06), sur le changeur de bobines (01) et sur un appui (07).

4. Dispositif selon la revendication 1, **caractérisé en ce que** le grillage à rouleaux (02). Est susceptible de rouler sur un rouleau (03).

5. Dispositif selon la revendication 4, **caractérisé en ce que** le rouleau (03) est disposé au-dessus de l'ouverture de chargement du changeur de bobines (01).

6. Dispositif selon la revendication 1, **caractérisé en ce que** le couvercle de protection (02) est formé par :
- un ou plusieurs rideaux en matière synthétique enroulables, ou
- un ou plusieurs grillages tombant, ou
- des filets en textile résistant à l'arrachement, ou
- un ou plusieurs battants de portail pivotants.

7. Dispositif selon la revendication 1, **caractérisé en ce que** le dispositif comprend une protection de zone (11) avec au moins un capteur (16).

8. Dispositif selon la revendication 7, **caractérisé en ce que** la protection de zone (11) fournit à l'unité de commande un signal de déclenchement, pour ne fermer le couvercle de protection (02) que lorsque sa zone de déplacement est libérée.

9. Dispositif selon la revendication 1, **caractérisé en ce que** le dispositif comprend un interrupteur de fin de course supérieur (08) et un interrupteur de fin de course inférieur (12), interrogés par l'unité de commande, pour déterminer un état FERME et un état OUVERT du couvercle de protection (02).

10. Dispositif selon la revendication 1, **caractérisé en ce que** le changeur de bobines (01) est disposé dans une machine à imprimer rotative à bobines.

11. Dispositif selon la revendication 10, **caractérisé en ce que** la machine à imprimer rotative à bobines est disposée en imprimant une bande de matériau déroulée de la bobine de matériau (09), à la première vitesse de bande et à la deuxième vitesse de bande.

12. Dispositif selon la revendication 1, **caractérisé en ce que** deux bobines de matériau (09 ; 09') sont susceptibles d'être logés dans le changeur de bobines (01).

13. Dispositif selon la revendication 12, **caractérisé en ce que** le changeur de bobines (01) est disposé en déroulant la bande de matériau depuis une première bobine de matériau (09) et en portant une deuxième bobine de matériau (09') neuve.

14. Dispositif selon la revendication 1, **caractérisé en ce que** le changeur de bobines (01) présente des supports (18) pour supporter un manchon (19) de la bobine de matériau (09).

15. Dispositif selon la revendication 14, **caractérisé en ce que** les supports (18) présentent un diamètre extérieur de 70 à 80 mm à l'état portant le manchon (19).

16. Dispositif selon la revendication 14, **caractérisé en ce que** deux supports (18), portant la bobine de matériau (09 ; 09'), présentent un espacement supérieur à 1800 mm.

17. Dispositif selon la revendication 1, **caractérisé en ce que** la deuxième vitesse de bande est inférieure à 12 m/s.

18. Dispositif selon la revendication 1, **caractérisé en ce que** la deuxième vitesse de bande est inférieure à 11 m/s.

19. Dispositif selon la revendication 1, **caractérisé en ce que** la deuxième vitesse de bande est inférieure à 10 m/s.

20. Dispositif selon la revendication 1, **caractérisé en ce que** la deuxième vitesse de bande est inférieure à 9 m/s.

21. Dispositif selon la revendication 1, **caractérisé en ce que** la première vitesse de bande est supérieure à 12 m/s.

22. Dispositif selon la revendication 1, **caractérisé en ce que** la première vitesse de bande est supérieure à 13 m/s.

23. Dispositif selon la revendication 1, **caractérisé en ce que** le couvercle de protection (02) est susceptible de subir une modification de forme.

24. Dispositif selon la revendication 1, **caractérisé en ce que**, à l'état de fonctionnement fermé, le couvercle de protection (02) présente une autre forme qu'à l'état de fonctionnement ouvert.
